# EUROPÄISCHE PATENTSCHRIFT

(11) **EP 2 954 192 B1**
(45) Veröffentlichungstag und Bekanntmachung des Hinweises auf die Patenterteilung: **25.10.2017**
(21) Anmeldenummer: 13815445.5
(22) Anmeldetag: 16.12.2013
(51) Int. Cl.: F02M 63/00, F02M 37/00, F02M 59/46

(54) **HOCHDRUCKPUMPE**
HIGH PRESSURE PUMP
POMPE HAUTE PRESSION

(30) Priorität: 06.02.2013 DE 102013201892
(43) Veröffentlichungstag der Anmeldung: 16.12.2015
(73) Patentinhaber: Robert Bosch GmbH, 70442 Stuttgart (DE)
(72) Erfinder: KRISTEN, Marcus, 71735 Eberdingen (DE); DUTT, Andreas, 70469 Stuttgart (DE); LAMM, Marco, 71229 Leonberg (DE)
(86) Internationale Anmeldenummer: PCT/EP2013/076667
(87) Internationale Veröffentlichungsnummer: WO 2014/121870

(56) Entgegenhaltungen:
- WO-A1-2012/136429
- WO-A1-2013/110514
- DE-A1-102009 027 146

## Beschreibung

Die vorliegende Erfindung betrifft ein Ventil gemäß dem Oberbegriff des Anspruches 1, eine Hochdruckpumpe gemäß dem Oberbegriff des Anspruches 4 und ein Hochdruckeinspritzsystem gemäß dem Oberbegriff des Anspruches 15.

### Stand der Technik

In Hochdruckeinspritzsystemen für Verbrennungsmotoren, insbesondere in Common-Rail-Einspritzsystemen von Diesel- oder Benzinmotoren, sorgt eine Hochdruckpumpe dauernd für die Aufrechterhaltung des Druckes in dem Hochdruckspeicher des Common-Rail-Einspritzsystems. Die Hochdruckpumpe kann beispielsweise durch eine Nockenwelle des Verbrennungsmotors mittels einer Antriebswelle angetrieben werden. Für die Förderung des Kraftstoffs zur Hochdruckpumpe werden Vorförderpumpen, z. B. eine Zahnrad- oder Drehschieberpumpe, verwendet, die der Hochdruckpumpe vorgeschaltet sind. Die Vorförderpumpe fördert den Kraftstoff von einem Kraftstofftank durch eine Kraftstoffleitung zu der Hochdruckpumpe. Die WO 2012/136429 A zeigt eine Hochdruckpumpe zum Fördern eines Fluides. Als Hochdruckpumpen werden unter anderem Kolbenpumpen eingesetzt. In einem Gehäuse ist eine Antriebswelle gelagert. Radial dazu sind Kolben in einem Zylinder angeordnet. Auf der Antriebswelle mit wenigstens einem Nocken liegt eine Laufrolle mit einer Rollen-Rollfläche auf, die in einem Rollenschuh gelagert ist. Der Rollenschuh ist mit dem Kolben verbunden, so dass der Kolben zu einer oszillierenden Translationsbewegung gezwungen ist. Eine Feder bringt auf den Rollenschuh eine radial zu der Antriebswelle gerichtet Kraft auf, so dass die Laufrolle in ständigen Kontakt zu der Antriebswelle steht. Die Laufrolle steht mit der Rollen-Rollfläche an einer Wellen-Rollfläche als Oberfläche der Antriebswelle mit dem wenigstens einen Nocken in Kontakt mit der Antriebswelle. Die Laufrolle ist mittels eines Gleitlagers in dem Rollenschuh gelagert.

Die Antriebswelle mit dem wenigstens einen Nocken, die Laufrolle und der Rollenschuh sind dabei innerhalb eines Schmierraumes der Hochdruckpumpe angeordnet. Durch diesen Schmierraum wird von der Vorförderpumpe zu der Hochdruckpumpe geförderter Kraftstoff geleitet, um einerseits die Komponenten innerhalb des Schmierraumes zu schmieren und diese mit dem durch den Schmierraum geleiteten Kraftstoff zu kühlen. Der von der Vorförderpumpe zu der Hochdruckpumpe geförderte Kraftstoff umfasst somit im Volumenstrom einerseits den durch den Schmierraum geleiteten Kraftstoff zum Schmieren und Kühlen der Komponenten der Hochdruckpumpe innerhalb des Schmierraumes sowie den für die Hochdruckpumpe bestimmten Kraftstoff zur Förderung unter Hochdruck zu dem Hochdruck-Rail. Dabei soll an einer Kraftstoffleitung von der Vorförderpumpe zu der Hochdruckpumpe ein im Wesentlichen konstanter Druck vorliegen. Aus diesem Grund ist in einem Strömungskanal von der Vorförderpumpe zu dem Schmierraum oder von dem Schmierraum zu einem Kraftstofftank ein Überströmventil angeordnet. Das Überströmventil ist innerhalb einer Aussparung eines Gehäuses der Hochdruckpumpe angeordnet. Oberhalb eines vorgegebenen Druckes, z. B. 5,5 bar, öffnet das Überströmventil und leitet dadurch mehr Kraftstoff durch den Schmierraum und dieser durch den Schmierraum geleitete Kraftstoff wird wieder dem Kraftstofftank zugeführt. Bei einem Absinken des Druckes vor dem Überströmventil, z. B. unter 4,5 bar, schließt das Überströmventil.

Derartige Überströmventile weisen einen Ventilzylinder und einen Schließkolben auf der zwischen einer Schließstellung und einer Öffnungsstellung beweglich an einem Zylinder gelagert ist. Durch eine Zulauföffnung kann Kraftstoff in das Überströmventil ein- und durch eine Ablauföffnung aus dem Überströmventil abgeleitet werden. Auf den Schließkolben wirkt einerseits der Druck des Kraftstoffes an der Zulauföffnung und außerdem eine Feder. Die von der Feder und dem Kraftstoff unter Druck stehenden Kräfte, welche auf den Schließkolben einwirken, sind dabei entgegengesetzt gerichtet, so dass sich bei einem unterschiedlichen Druck des Kraftstoffes an der Zulauföffnung der Schließkolben innerhalb des Zylinders bewegt. Die in einen von dem Zylinder eingeschlossenen Zylinderraum mündenden Ablauföffnungen sind dabei in der Schließstellung des Schließkolbens verschlossen. Erst bei einer Erhöhung des Druckes an der Zulauföffnung durch den Kraftstoff bewegt sich der Schließkolben in eine Öffnungsstellung, in welcher die Ablauföffnungen an dem Zylinderraum nicht von dem Schließkolben verschlossen sind.

Der Zylinderraum ist in einen ersten Zylinderteilraum und einen zweiten Zylinderteilraum als Federraum von dem Schließkolben unterteilt. In dem zweiten Zylinderteilraum bzw. Federraum ist die Feder angeordnet und in den Federraum mündet durch den Ventilzylinder eine Ausgleichsöffnung. Der Federraum ist im normalen Betrieb mit Kraftstoff gefüllt und die Ausgleichsöffnung dient dazu, eine Hubbewegung des Schließkolbens zu ermöglichen, da bei der Hubbewegung des Schließkolbens das Volumen des Federraumes verändert wird. Dabei bewirkt die Ausgleichsöffnung mit dem Federraum auch eine Dämpfung der Hubbewegung des Schließkobens, da der von dem Schließkolben in dem Federraum verdrängte Kraftstoff nur durch die Ausgleichsöffnung ausströmen kann bei einer Verkleinerung des Volumens des Federraumes und umgekehrt. Bei einer Kraftstoffrücklaufleitung von der Hochdruckpumpe bzw. dem Schmierraum zu einem Kraftstofftank mit keinem oder einem geringen Rücklaufdruck in der Kraftstoffrücklaufleitung kann es zu einer Entleerung des Federraumes bzw. einer Luftbefüllung des Schmierraumes kommen. Dadurch tritt nach einer Wiederinbetriebnahme der Hochdruckpumpe an dem Schließkolben über einen längeren Zeitraum oder ständig keine Dämpfung durch den Kraftstoff innerhalb des Federraume auf, was zu Schwingungen des Schließkolbens führen kann und einer daraus resultierenden Geräuschentwicklung sowie zusätzlichen mechanischen Belastungen bzw. Verschleiß des Überströmventils.

Die DE 10 2009 026 596 A1 zeigt eine Hochdruckpumpe zum Fördern eines Fluides, insbesondere Kraftstoff, umfassend eine Antriebswelle, wenigstens einen Kolben, wenigstens einen Zylinder zur Lagerung des Kolbens, wobei sich der wenigstens eine Kolben mittelbar oder unmittelbar auf dem wenigstens einen Nocken abstützt, so dass von dem wenigstens einen Kolben eine Translationsbewegung aufgrund einer Rotationsbewegung der Antriebswelle ausführbar ist.

### Offenbarung der Erfindung

### Vorteile der Erfindung

Nicht erfindungsgemäßes Ventil, insbesondere Überströmventil, zur Anordnung in einer Aussparung eines Gehäuses einer Hochdruckpumpe, umfassend ein Ventilgehäuse mit einem Ventilzylinder, einen innerhalb des Ventilzylinders zwischen einer Schließstellung und Öffnungsstellung beweglichen Schließkolben, so dass in der Schließstellung das Ventil geschlossen und in der Öffnungsstellung das Ventil geöffnet ist, eine Zulauföffnung zur Zuführung eines Fluides innerhalb eines von dem Ventilzylinder eingeschlossenen Zylinderraumes, wenigstens eine Ablauföffnung zur Abführung des in den Zylinderraum eingeleiteten Fluides, ein mit dem Schließkolben verbundenes elastisches Ventilelement, insbesondere Ventilfeder, mit welcher auf den Schließkolben eine Druckkraft aufbringbar ist, die entgegengesetzt zu einer von dem Fluid innerhalb des Zylinderraumes auf den Schließkolben aufbringbaren Druckkraft ausgerichtet ist, so dass der Schließkolben mittels der von dem elastischen Ventilelement und dem Fluid auf den Schließkolben aufgebrachten Druckkraft zwischen der Schließstellung der Öffnungsstellung bewegbar ist, wobei das Ventilgehäuse außenseitig keine Fixierungseinrichtung, insbesondere kein Gewinde oder keine Bajonettverbindung, zur axialen Befestigung in der Aussparung an dem Gehäuse der Hochdruckpumpe aufweist. An dem Ventilgehäuse ist außenseitig keine Fixierungseinrichtung, insbesondere kein Gewinde bzw. kein Außengewinde ausgebildet, zur axialen Befestigung an dem Gehäuse der Hochdruckpumpe in der Aussparung. Dadurch kann ein Zwischenraum zwischen dem Ventilgehäuse und dem Gehäuse der Hochdruckpumpe axial von dem Fluid durchströmt werden. Die axiale Fixierung des Ventils innerhalb der Aussparung des Gehäuses erfolgt dabei im Allgemeinen durch die Auflage auf einem ersten inneren Ende und/oder einem zweiten äußeren Ende des Ventils und/oder durch die Auflage auf einem Dichtring an einer Dichtnut an dem Ventil und/oder durch die Auflage an einer Nut, insbesondere einer Dichtnut, außenseitig an dem Ventilgehäuse, wobei die Auflage des Ventils bzw. Ventilgehäuses auf dem Gehäuse der Hochdruckpumpe erfolgt. Abweichend hiervon kann an dem Ventilgehäuse auch außenseitig ein ringförmiger Vorsprung ausgebildet sein zur axialen Auflage und Befestigung des Ventils an dem Gehäuse der Hochdruckpumpe.

In einer zusätzlichen Beispiel ist der Zylinderraum von dem Schließkolben in einen ersten Zylinderteilraum und einen zweiten Zylinderteilraum unterteilt und in den ersten Zylinderteilraum mündet die Zulauföffnung und die wenigstens eine Ablauföffnung und das elastische Ventilelement ist innerhalb des zweiten Zylinderteilraumes als Federraum angeordnet und in den zweiten Zylinderteilraum mündet eine Ausgleichsöffnung, insbesondere radial, durch das Ventilgehäuse.

In einer ergänzenden Beispiel ist in Richtung einer Längsachse des Ventils nur zwischen der Zulauföffnung und der wenigstens einen Ablauföffnung eine Dichtnut und/oder ein Dichtring, insbesondere außenseitig, an dem Ventilgehäuse ausgebildet und/oder angeordnet. Außerhalb an dem Ventil zwischen der Zulauföffnung und der wenigstens einen Ablauföffnung kann damit das Ventil außenseitig von dem Fluid umströmt werden bei einer Anordnung in der Aussparung des Gehäuses.

Erfindungsgemäße Hochdruckpumpe zum Fördern von Kraftstoff, z. B. Diesel oder Benzin, umfassend ein Gehäuse, eine Antriebswelle mit wenigstens einem Nocken, wenigstens einen Kolben zum Fördern von Kraftstoff, wenigstens einen Zylinder zur Lagerung des wenigstens einen Kolbens, wobei sich der wenigstens eine Kolben mittelbar auf der Antriebswelle mit dem wenigstens einen Nocken abstützt, so dass von dem wenigstens einen Kolben eine Translationsbewegung aufgrund einer Rotationsbewegung der Antriebswelle ausführbar ist, einen Schmierraum, eine in dem Gehäuse ausgebildete Aussparung zur Anordnung eines Überströmventils, ein innerhalb der Aussparung angeordnetes Überströmventil mit einer Zulauföffnung und wenigstens einer Ablauföffnung, wobei die Aussparung ein erstes inneres Ende und ein zweites äußeres Ende aufweist und das zweite äußere Ende der Aussparung zum Durchleiten von Kraftstoff durch den Schmierraum und vorzugsweise zum Ausleiten von Kraftstoff aus der Aussparung dient als Strömungskanal. Durch das zweite äußere Ende der Aussparung kann somit der Kraftstoff geleitet werden, sodass dadurch in vorteilhafter Weise auch ein Zwischenraum zwischen dem Ventilgehäuse und dem Gehäuse der Hochdruckpumpe, beginnend von der wenigstens einen Ablauföffnung in Richtung zu dem zweiten äußeren Ende des Überströmventils von dem Kraftstoff durchströmt ist und dadurch auch besonders einfach Luft in diesen Zwischenraum mittels des Leitens von Kraftstoff durch den Zwischenraum an dem zweiten äußeren Ende leicht entfernt werden kann durch die Zuleitung von Kraftstoff.

In einer ergänzenden Ausführungsform mündet in die Aussparung ein Aussparungszulaufkanal und die Zulauföffnung des Überströmventils weist einen kleineren Abstand in Richtung einer Längsachse der Aussparung zu einer Mündung des Aussparungszulaufkanales in die Aussparung auf als die wenigstens eine Ablauföffnung des Überströmventils und/oder die Aussparung ist als eine Bohrung ausgebildet. Durch den Aussparungszulaufkanal kann Kraftstoff in die Aussparung eingeleitet werden und von einem Abschnitt der Aussparung, beginnend mit dem ersten inneren Ende bis zu der Zulauföffnung des Überströmventils kann somit der Kraftstoff von dem Aussparungszulaufkanal durch die Aussparung in die Zulauföffnung des Überströmventils eingeleitet werden.

Zweckmäßig ist zwischen dem Gehäuse der Hochdruckpumpe und dem Überströmventil ein Dichtring ausgebildet und vorzugsweise ist der Dichtring in Richtung der Längsachse der Aussparung zwischen der Zulauföffnung und der wenigstens einen Ablauföffnung ausgerichtet. Der Dichtring unterteilt die Aussparung in eine erste Teilaussparung von dem ersten inneren Ende der Aussparung bis zu dem Dichtring und eine zweite Teilaussparung von dem Dichtring bis zu dem zweiten äußeren Ende der Aussparung. Die erste und zweite Teilaussparung sind dabei mit dem Dichtring fluiddicht abgetrennt und lediglich durch ein Öffnen des Überströmventils kann Kraftstoff von der ersten Teilaussparung zu der zweiten Teilaussparung geleitet werden.

In einer zusätzlichen Variante ist im Bereich des zweiten äußeren Endes der Aussparung ein Stutzen, insbesondere ein Rücklaufstutzen, mit einem Stutzenkanal innerhalb der Aussparung angeordnet und der Stutzenkanal dient zum Durchleiten von Kraftstoff.

In einer ergänzenden Ausgestaltung liegt ein äußeres axiales Ende des Überströmventils auf dem Stutzen auf, so dass dadurch das Überströmventil in axialer Richtung in der Aussparung befestigt ist. Das zweite äußere Ende des Überströmventils, insbesondere des Ventilgehäuses, liegt auf dem Stutzen auf, sodass dadurch das Überströmventil in axialer Richtung in der Aussparung befestigt ist. Zweckmäßig liegt dabei das Überströmventil in axialer Richtung zusätzlich mit dem Dichtring auf dem Gehäuse der Hochdruckpumpe auf, sodass dadurch das Ventil in beiden axialen Richtungen an dem Gehäuse der Hochdruckpumpe befestigt ist.

In einer ergänzenden Ausgestaltung ist der Stutzen mittels eines Pressverbundes mit dem Gehäuse der Hochdruckpumpe verbunden innerhalb der Aussparung. Mittels des Pressverbundes ist der Stutzen besonders einfach und zuverlässig an dem Gehäuse der Hochdruckpumpe innerhalb der Aussparung mechanisch befestigbar, und zusätzlich ist dadurch das zweite äußere Ende der Aussparung fluiddicht abgeschlossen, sodass nur durch den Stutzenkanal Kraftstoff aus der Aussparung am zweiten äußeren Ende der Aussparung austreten kann.

In einer ergänzenden Variante ist das Überströmventil der Hochdruckpumpe als ein in dieser Schutzrechtsanmeldung beschriebenes Überströmventil ausgebildet.

Zweckmäßig ist in axialer Richtung des Überströmventils zwischen der Ablauföffnung des Überströmventils und dem äußeren axialen Ende des Überströmventils zwischen dem Ventilgehäuse und dem Gehäuse der Hochdruckpumpe ein, insbesondere ringförmiger, Zwischenraum ausgebildet zum Durchleiten des Kraftstoffe von der Ablauföffnung zu dem äußeren axialen Ende des Überströmventils und vorzugsweise zu dem zweiten Ende der Aussparung. Bei einem geöffneten Schließkolben kann der Kraftstoff durch die Zulauföffnung des Ventils in den ersten Zylinderteilraum einströmen und aus diesem durch wenigstens eine Ablauföffnung in den Zwischenraum einströmen. Anschließend umströmt der aus der wenigstens einen Ablauföffnung austretende Kraftstoff außenseitig das Überströmventil zwischen dem Ventilgehäuse und dem Gehäuse der Hochdruckpumpe in axialer Richtung, das heißt in Richtung einer Längsachse des Ventils von dem ersten inneren Ende des Überströmventils zu einem zweiten äußeren Ende des Überströmventils.

In einer zusätzlichen Ausführungsform ist das Hubvolumen des Ventilkolbens größer ist als das Volumen des Zwischenraumes. Das Hubvolumen des Ventilkolbens ist das Volumen in dem ersten und/oder zweiten Zylinderteilraum, welcher der Schließkolben zwischen der Öffnungsstellung und der Schließstellung verdrängt.

In einer ergänzenden Variante ist der Zwischenraum in einen axialen Teilzwischenraum zwischen einer Ausgleichsöffnung in den zweiten Zylinderteilraumes als Federraum und dem äußeren axialen Ende des Überströmventils aufgeteilt und das Hubvolumen des Ventilkolbens ist größer als das Volumen des Teilzwischenraumes. Die Ausgleichsöffnung an dem Ventilgehäuse mündet von dem zweiten Zylinderteilraum bzw. Federraum zu dem Zwischenraum zwischen dem Ventilgehäuse und dem Gehäuse der Hochdruckpumpe. Bei Luft in dem Teilzwischenraum kann somit durch eine Bewegung bzw. Hubbewegung des Schließkolbens zwischen der Öffnungsstellung und der Schließstellung der gesamte Teilzwischenraum mit Kraftstoff befüllt werden. Dadurch ist eine besonders sichere und zuverlässige Befüllung des Teilzwischenraums mit Kraftstoff möglich, sofern bei einer abgeschalteten Hochdruckpumpe der Teilzwischenraum wenigstens teilweise, insbesondere vollständig, mit Luft befüllt ist. Bei der Wiederinbetriebnahme der Hochdruckpumpe kann somit der Teilzwischenraum, insbesondere auch der Zwischenraum, besonders einfach mit Kraftstoff wieder befüllt werden, sodass dadurch keine Schwingungen des Schließkolbens auftreten, da der zweite Zylinderteilraum bzw. der Federraum dadurch besonders einfach und zuverlässig durch die Ausgleichsöffnung wieder mit Kraftstoff befüllt werden kann.

In einer ergänzenden Variante ist die Zulauföffnung des Überströmventils an einem inneren axialen Ende des Überströmventils ausgebildet.

Erfindungsgemäßes Hochdruckeinspritzsystem für einen Verbrennungsmotor, insbesondere für ein Kraftfahrzeug, umfassend eine Hochdruckpumpe mit einem Schmierraum und einem Überströmventil, eine Vorförderpumpe, ein Hochdruck-Rail, wobei das Überströmventil als ein in dieser Schutzrechtsanmeldung beschriebenes Überströmventil ausgebildet ist und/oder die Hochdruckpumpe als eine in dieser Schutzrechtsanmeldung beschriebene Hochdruckpumpe ausgebildet ist.

In einer ergänzenden Ausführungsform ist innerhalb des Ventilzylinders ein Federhalter angeordnet und der Federhalter ist mit dem elastischen Ventilelement verbunden.

Vorzugsweise ist das elastische Ventilelement innerhalb des Zylinderraumes angeordnet.

Zweckmäßig ist die wenigstens eine Ablauföffnung in der Schließstellung des Schließkolbens von dem Schließkolben verschlossen und/oder die wenigstens eine Ablauföffnung mündet in der Öffnungsstellung des Schließkolbens in den ersten Zylinderteilraum.

In einer weiteren Ausführungsform mündet in den zweiten Zylinderteilraum eine Ausgleichsöffnung zum Ein- und Ausleiten des Fluides in und aus dem zweiten Zylinderteilraum. Die Ausgleichsöffnung dient dazu Kraftstoff, in den zweiten Zylinderteilraum einzuleiten und auszuleiten. Bei einer Bewegung des Schließkolbens verändert sich das Volumen des zweiten Zylinderteilraumes. Damit überhaupt eine Bewegung des Schließkolbens möglich ist bei einem inkompressiblen Kraftstoff ist es erforderlich, dass durch die Ausgleichsöffnung mit einer sehr kleinen Strömungsquerschnittsfläche das Fluid in den zweiten Zylinderraum ein- und ausströmen kann. An der Zulauföffnung können dabei auch Druckschwankungen auftreten. Derartige, insbesondere kurzzeitige, Druckschwankungen würden zu einer Vibrations- bzw. Schwingungsbewegung des Schließkolbens führen. Bei einer klein dimensionierten Ausgleichsöffnung und einer, insbesondere vollständigen, Befüllung des zweiten Zylinderteilraumes mit Flüssigkeit, insbesondere Kraftstoff, können dadurch derartige Vibrationen bzw. schnelle Hin- und Herbewegungen des Schließkolbens aufgrund von Druckschwankungen entgegen gewirkt werden und die Bewegung des Schließkolbens erfolgt gedämpft langsam nur aufgrund einer dauerhaften Druckänderung der Flüssigkeit an der Zulauföffnung, so dass bei der Befüllung des zweiten Zylinderteilraumes mit der Flüssigkeit, insbesondere Kraftstoff, keine Vibrationen des Schließkolbens und daraus resultierende Geräuschentwicklungen und mechanischer Verschleiß auftritt.

In einer ergänzenden Variante mündet die wenigstens eine Ablauföffnung in den zweiten Zylinderteilraum, insbesondere in sämtlichen Stellungen des Schließkolbens.

In einer weiteren Ausgestaltung besteht das Ventil wenigstens teilweise, insbesondere vollständig, aus Metall, z. B. Stahl oder Aluminium, und/oder aus Kunststoff. Metall ist ein besonders beständiges und dauerhaftes Material für die Herstellung des Ventils. Kunststoff weist in vorteilhafter Weise ein geringes Gewicht auf, so dass dadurch das Ventil über ein geringes Gewicht verfügt. Vorzugsweise handelt es sich dabei bei einem Kunststoff um einen glasfaserverstärkten Kunststoff. Vorzugsweise bestehen der Ventilzylinder bzw. das Ventilgehäuse und/oder der Schließkolben und/oder der Federhalter wenigstens teilweise, insbesondere vollständig, aus Kunststoff.

In einer ergänzenden Variante wird der Volumenstrom des von der Vorförderpumpe zu der Hochdruckpumpe geförderten Kraftstoffes während des Betriebes des Verbrennungsmotors gesteuert und/oder geregelt, indem die Förderleistung der Vorförderpumpe gesteuert und/oder geregelt wird oder mit einer Zumesseinheit die Strömungsquerschnittsfläche eines Strömungskanales von der Vorförderpumpe zu der Hochdruckpumpe gesteuert und/oder geregelt wird. Ist die Vorförderpumpe in der Förderleistung steuerbar oder regelbar, wird keine Zumesseinheit benötigt und der Volumenstrom des zu der Hochdruckpumpe geleiteten Kraftstoffes wird mit der Vorfördepumpe gesteuert und/oder geregelt. Ist die Vorförderpumpe in der Förderleistung nicht steuerbar und/oder regelbar, wird dies mit der Zumesseinheit ausgeführt.

In einer weiteren Ausgestaltung umfasst die Vorförderpumpe einen Elektromotor.

Insbesondere ist der Elektromotor der Vorförderpumpe in die Vorförderpumpe integriert, z. B. indem Permanentmagnete in ein Zahnrad eingebaut sind.

Der von der Hochdruckpumpe erzeugbare Druck in dem Hochdruck-Rail liegt beispielsweise im Bereich von 1000 bis 3000 bar z. B. für Dieselmotoren oder zwischen 40 bar und 400 bar z. B. für Benzinmotoren.

### Kurze Beschreibung der Zeichnungen

Im Nachfolgenden werden Ausführungsbeispiele der Erfindung unter Bezugnahme auf die beigefügten Zeichnungen näher beschrieben. Es zeigt:
- Fig. 1: einen Querschnitt einer Hochdruckpumpe zum Fördern eines Fluides,
- Fig. 2: einen Schnitt A-A gemäß Fig. 1 einer Laufrolle mit Rollenschuh und einer Antriebswelle,
- Fig. 3: eine stark schematisierte Ansicht eines Hochdruckeinspritzsystems,
- Fig. 4: einen stark vereinfachten Querschnitt der Hochdruckpumpe mit einer Vorförderpumpe,
- Fig. 5: einen Längsschnitt eines aus dem Stand der Technik bekannten Überströmventiles,
- Fig. 6: einen Längsschnitt eines erfindungsgemäßen Überströmventiles,
- Fig. 7: einen Längsschnitt eines Gehäuses der Hochdruckpumpe mit dem erfindungsgemäßen Überströmventil in einer Aussparung des Gehäuses.

### Ausführungsformen der Erfindung

In Fig. 1 ist ein Querschnitt einer Hochdruckpumpe 1 zum Fördern von Kraftstoff dargestellt. Die Hochdruckpumpe 1 dient dazu, Kraftstoff, z. B. Benzin oder Diesel, zu einem Verbrennungsmotor 39 unter Hochdruck zu fördern. Der von der Hochdruckpumpe 1 erzeugbare Druck liegt beispielsweise in einem Bereich zwischen 1000 und 3000 bar.

Die Hochdruckpumpe 1 weist eine Antriebswelle 2 mit zwei Nocken 3 auf, die um eine Rotationsachse 26 eine Rotationsbewegung ausführt. Die Rotationsachse 26 liegt in der Zeichenebene von Fig. 1 und steht senkrecht auf der Zeichenebene von Fig. 2. Ein Kolben 5 ist in einem Zylinder 6 gelagert, der von einem Gehäuse 8 gebildet ist. Ein Arbeitsraum 29 wird von dem Zylinder 6, dem Gehäuse 8 und dem Kolben 5 begrenzt. In den Arbeitsraum 29 mündet ein Einlasskanal 22 mit einem Einlassventil 19 und ein Auslasskanal 24 mit einem Auslassventil 20. Durch eine Einlassöffnung an dem Einlasskanal 22 strömt der Kraftstoff in den Arbeitsraum 29 ein und durch eine Auslassöffnung 23 an dem Auslasskanal 24 strömt der Kraftstoff unter Hochdruck aus den Arbeitsraum 29 wieder aus. Das Einlassventil 19, z. B. ein Rückschlagventil, ist dahingehend ausgebildet, dass nur Kraftstoff in den Arbeitsraum 29 einströmen kann und das Auslassventil 20, z. B. ein Rückschlagventil, ist dahingehend ausgebildet, dass nur Kraftstoff aus dem Arbeitsraum 29 ausströmen kann. Das Volumen des Arbeitsraumes 29 wird aufgrund einer oszillierenden Hubbewegung des Kolbens 5 verändert. Der Kolben 5 stützt sich mittelbar auf der Antriebswelle 2 ab. Am Ende des Kolbens 5 bzw. Pumpenkolbens 5 ist ein Rollenschuh 9 mit einer Laufrolle 10 befestigt. Die Laufrolle 10 kann dabei eine Rotationsbewegung ausführen, deren Rotationsachse 25 in der Zeichenebene gemäß Fig. 1 liegt und senkrecht auf der Zeichenebene von Fig. 2 steht. Die Antriebswelle 2 mit dem wenigstens einen Nocken 3 weist eine Wellen-Rollfläche 4 und die Laufrolle 10 eine Rollen-Rollfläche 11 auf.

Die Rollen-Lauffläche 11 der Laufrolle 10 rollt sich an einer Kontaktfläche 12 auf der Wellen-Rollfläche 4 der Antriebswelle 2 mit den beiden Nocken 3 ab. Der Rollenschuh 9 ist in einer von dem Gehäuse 8 gebildeten Rollenschuhlagerung als Gleitlager gelagert. Eine Feder 27 bzw. Spiralfeder 27 als elastisches Element 28, die zwischen dem Gehäuse 8 und dem Rollenschuh 9 eingespannt ist, bringt auf den Rollenschuh 9 eine Druckkraft auf, so dass die Rollen-Rollfläche 11 der Laufrolle 10 in ständigen Kontakt mit der Wellen-Rollfläche 4 der Antriebswelle 2 steht. Der Rollenschuh 9 und der Kolben 5 führen damit gemeinsam eine oszillierende Hubbewegung aus. Die Laufrolle 10 ist mit einer Gleitlagerung 13 in dem Rollenschuh 9 gelagert.

In Fig. 3 ist in stark schematisierter Darstellung ein Hochdruckeinspritzsystem 36 für ein nicht dargestelltes Kraftfahrzeug abgebildet mit einem Hochdruck-Rail 30 oder einem Kraftstoffverteilerrohr 31. Von dem Hochdruck-Rail 30 bzw. einem Kraftstoffverteilerrohr 31 wird der Kraftstoff mittels Ventilen (nicht dargestellt) in die Verbrennungsräume (nicht dargestellt) des Verbrennungsmotors 39 eingespritzt. Eine elektrische Vorförderpumpe 35 fördert Kraftstoff von einem Kraftstofftank 32 durch eine Kraftstoffleitung 33 zu der Hochdruckpumpe 1. Die Hochdruckpumpe 1 wird dabei von der Antriebswelle 2 angetrieben und die Antriebswelle 2 ist eine Welle, z. B. eine Kurbel- oder Nockenwelle, des Verbrennungsmotors 39. Eine Zumesseinheit 37 steuert und/oder regelt das pro Zeiteinheit zu der Hochdruckpumpe 1 geleitete Volumen an Kraftstoff. Das Hochdruck-Rail 30 dient dazu, den Kraftstoff in den Verbrennungsraum des Verbrennungsmotors 39 einzuspritzen. Der von der Hochdruckpumpe 1 nicht benötigte Kraftstoff wird dabei durch eine optionale Kraftstoffrücklaufleitung 34 wieder in den Kraftstofftank 32 zurückgeleitet.

Fig. 4 zeigt einen Teil des Hochdruckeinspritzsystems 36. Innerhalb des Gehäuses 8 der Hochdruckpumpe 1 ist ein Schmierraum 40 ausgebildet. In dem Schmierraum 40 sind die Antriebswelle 2, die Laufrolle 10, der Rollenschuh 9 (nicht in Fig. 4) dargestellt und teilweise der Kolben 5 angeordnet. Durch den durch den Schmierraum 40 geleiteten Kraftstoff werden diese Komponenten 2, 5, 9 und 10 von dem Kraftstoff geschmiert. Innerhalb des Gehäuses 8 ist hierzu ein Strömungskanal 43 vorhanden und durch den Strömungskanal 43 wird der Kraftstoff in den Schmierraum 40 ein- und anschließend wieder ausgeleitet und nach dem Ausleiten aus dem Schmierraum 40 durch die Kraftstoffrücklaufleitung 34 wieder dem Kraftstofftank 32 zugeführt (Fig. 4). In Fig. 4 ist das in Fig. 3 dargestellte Hochdruckeinspritzsystem 36 detaillierter ohne dem Hochdruck-Rail 30 und ohne dem Verbrennungsmotor 39 dargestellt. Dabei weist das Hochdruckeinspritzsystem 36 in dem in Fig. 4 dargestellten detaillierten Ausführungsbeispiel im Gegensatz zu dem in Fig. 3 dargestellten Ausführungsbeispiel keine Zumesseinheit 37 auf. Die Vorförderpumpe 35 ist in dem in Fig. 4 dargestellten Ausführungsbeispiel in der Förderleistung steuerbar und/oder regelbar und ist durch einen Elektromotor 17 angetrieben. Die Vorförderpumpe 35 ist als eine Zahnradpumpe 14, z. B. eine Innenzahnradpumpe 15 oder eine Außenzahnradpumpe 16, ausgebildet und stark vereinfacht dargestellt. Der von der Vorförderpumpe 35 aus dem Kraftstofftank 32 angesaugte Kraftstoff wird von der Vorförderpumpe 35 mit einem Vorförderdruck, z. B. von 4 bar, durch die Kraftstoffleitung 33 der Hochdruckpumpe 1 zugeführt, d. h. dem Einlasskanal 22 der Hochdruckpumpe 1 zugeführt. Ferner wird der von der Vorförderpumpe 35 geförderte Kraftstoff während eines Betriebes des Verbrennungsmotors 39 nach dem Durchleiten durch den Schmierraum 40 durch ein Überströmventil 41 und einem dem Überströmventil 41 nachgeschalteten Strömungskanal 43 aus dem Schmierraum 40 abgeleitet zur Schmierung, z. B. der Antriebswelle 2, der Laufrolle 10 und des Kolbens 5. Nach dem Durchströmen des Kraftstoffes durch den Schmierraum 40 wird der Kraftstoff wieder durch den Strömungskanal 43 und die Kraftstoffrücklaufleitung 34 dem Kraftstofftank 32 zugeführt. Dadurch können diese Komponenten 2, 5, 9 und 10 geschmiert sowie auch gekühlt werden. Das Überströmventil 41 ist dabei dahingehend ausgebildet, dass in der Kraftstoffleitung 43 vor dem Überströmventil 41 und in der Kraftstoffleitung 43 in den Schmierraum 40 ein konstanter Druck, d. h. der Vorförderdruck von 4, 5 bar herrscht. Die Vorförderpumpe 35 fördert dabei neben der Fördermenge für die Hochdruckpumpe 1 an Kraftstoff auch eine zusätzliche Kraftstoffmenge zur Schmierung der Hochdruckpumpe 1, d. h. des Kraftstoffes der durch den Schmierraum 40 strömt. Um ein Ansteigen des Druckes bei einer erhöhten Förderleistung der Vorförderpumpe 35 an der Kraftstoffleitung 33 vor dem Überströmventil 41 zu vermeiden, öffnet bei einem Druckanstieg, z. B. ab einem Druck von 5,5 bar, des Kraftstoffes vor dem Überströmventil 41 das Überströmventil 41 zusätzlich, d. h. stellt eine größere Strömungsquerschnittsfläche des Kraftstoffes durch das Überströmventil 41 solange zur Verfügung, bis wieder ein Druck von 4,5 bar vor dem Überströmventil 41 herrscht. Bei einem Druck von weniger als 4,5 bar in der Kraftstoffleitung 33 vor dem Überströmventil 41 schließt das Überströmventil 41. Dadurch kann in der Kraftstoffleitung 33 vor dem Überströmventil 41 während des Betriebes des Verbrennungsmotors 39 ein im Wesentlichen konstanter Vorförderdruck zwischen 4,5 bar und 5,5 bar zur Verfügung gestellt werden, auch bei geringfügigen Schwankungen der Förderleistung der Vorförderpumpe 35 bezüglich des von der Hochdruckpumpe 1 benötigten Volumenstromes.

In Fig. 5 ist ein aus dem Stand der Technik bekanntes Ventil 42 als Überströmventil 41 des Hochdruckeinspritzsystems 36 dargestellt. Das Überströmventil 41 verfügt über ein Ventilgehäuse 45, welches einen Ventilzylinder 44 begrenzt. Außenseitig an dem Ventilgehäuse 45 ist ein Gewinde 60 als Außengewinde 60 ausgebildet, welches eine Fixierungseinrichtung 38 zur axialen Befestigung innerhalb einer Aussparung 61 an dem Gehäuse 8 der Hochdruckpumpe 1 bildet. Innerhalb des Ventilzylinders 44 ist ein Schließkolben 46 gelagert. Der Schließkolben 46 kann aufgrund der Gleitlagerung an dem Ventilzylinder 44 eine axiale Bewegung, d. h. gemäß der Darstellung in Fig. 6 von links nach rechts und umgekehrt, ausführen. Der Ventilzylinder 44 bzw. das Ventilgehäuse 45 schließen einen Zylinderraum 56 ein. Dabei ist der Zylinderraum 56 von dem Schließkolben 46 in einen ersten Zylinderteilraum 57 und einen zweiten Zylinderteilraum 58 unterteilt. In den ersten Zylinderteilraum 57 mündet eine Zulauföffnung 47 für Fluid, insbesondere Kraftstoff, da in das Ventilgehäuse 45 ein Zulaufkanal 48 eingearbeitet ist. Der Zulaufkanal 48 ist dabei in axialer Richtung in dem Ventilgehäuse 45 ausgebildet. Ferner münden in den ersten Zylinderteilraum 57 zwei Ablauföffnungen 49, weil in das Ventilgehäuse 45 zwei radiale Ablaufkanäle 50 eingearbeitet sind. Der Schließkolben 46 bzw. die Kalotte 46 ist an einem axialen Abschnitt mit einem größeren Durchmesser bzw. Radius mittels einer Gleitlagerung an dem Ventilzylinder 44 gelagert. An einem zweiten Abschnitt weist der Schließkolben 46 einen kleineren Durchmesser auf und im rechten Endbereich dieses Abschnitts mit dem kleineren Durchmesser weist der Schließkolben 46 einen Dichtsitz 54 auf.

Im zweiten Zylinderteilraum 58 ist eine Ventilfeder 52 als elastisches Ventilelement 51 angeordnet. Das elastische Ventilelement 51 ist dabei an einem Ende an einem festen Federhalter 53 befestigt und an einem anderen Ende an dem Schließkolben 46. Der Federhalter 53 verschließt den Ventilzylinder 44 und ist als gesondertes Bauteil in Ergänzung zu dem Ventilgehäuse 45 ausgebildet. Abweichend hiervon kann der Federhalter 53 auch einteilig mit dem Ventilgehäuse 45 ausgebildet sein (nicht dargestellt). Außenseitig sind an dem Ventilgehäuse 45 zwei Dichtnuten 62 ausgebildet, in denen jeweils ein Dichtring 63, z. B. eine elastische Gummidichtung, angeordnet ist. Mittels der Dichtringe 63 kann dadurch das Ventilgehäuse 45 in das Gehäuse 8 der Hochdruckpumpe integriert oder eingebaut werden. Hierzu weist das Gehäuse 8 der Hochdruckpumpe 1 eine entsprechend komplementär ausgebildete Bohrung 64 oder Öffnung als Aussparung 61 auf, an welcher die Dichtringe 63 aufliegen und dadurch der Strömungskanal 43 durch den Zulaufkanal 48 und die beiden Ablaufkanäle 50 geführt werden kann.

In Fig. 5 ist eine Teilöffnungsstellung des Schließkolbens 46 dargestellt. In dieser Teilöffnungsstellung sind die beiden Ablauföffnungen 49 teilweise von dem Abschnitt des Schließkolbens 46 mit dem größeren Durchmesser verschlossen und teilweise kann durch die beiden Ablauföffnungen 49 das Fluid aus dem ersten Zylinderteilraum 57 ausströmen. Das Fluid, insbesondere der Kraftstoff, strömt dabei durch den Zulaufkanal 48 in den ersten Zylinderteilraum 57 ein. Erhöht sich der Druck des Kraftstoffes in dem ersten Zylinderteilraum 57 weiter, z. B. auf einen Wert von über 5 bar, bewegt sich aufgrund des größeren Druckes des Kraftstoffes in dem ersten Zylinderteilraum 57 der Schließkolben 46 entgegen der von der Ventilfeder 52 aufgebrachten Druckkraft weiter nach links, so dass dadurch die beiden Ablaufkanäle 50 weiter geöffnet werden. Bei einem Absinken des Druckes bewegt sich der Schließkolben 46 soweit nach rechts, bis der Dichtsitz 54 den Zulaufkanal 48 bzw. die in den ersten Zylinderteilraum 57 mündende Zulauföffnung 47 vollständig verschließt. Während der Bewegung des Schließkolbens 46 verändert sich auch das Volumen des zweiten Zylinderteilraumes 58. Zwischen dem Schließkolben 46 mit dem Abschnitt mit dem größeren Durchmesser und dem Ventilzylinder 44 besteht ein geringes Spiel, so dass in einem sehr geringen Umfang auch Kraftstoff von dem ersten Zylinderteilraum 57 in den zweiten Zylinderteilraum 58 gelangt. Der zweite Zylinderteilraum 58 ist damit, sofern der zweite Zylinderteilraum 58 bzw. Federraum 58 nicht mit Luft befüllt ist aufgrund eines geringen Druckes in der Kraftstoffrücklaufleitung 34, mit dem im Wesentlichen nicht kompressiblen Kraftstoff befüllt. Um eine Bewegung des Schließkolbens 46 überhaupt zu ermöglichen, ist es erforderlich, dass der in dem zweiten Zylinderteilraum 58 befindliche Kraftstoff durch eine Ausgleichsöffnung 59 von dem zweiten Zylinderteilraum 58 nach außen und wieder nach innen geleitet werden kann. Dabei weist die Ausgleichsöffnung 59 einen sehr kleinen Durchmesser bzw. eine kleine Strömungsquerschnittsfläche auf, z. B. einen Durchmesser im Bereich zwischen 0,5 mm und 1 mm. Druckschwankungen des Kraftstoffes im Bereich der Zulauföffnung 47 bewirken dadurch nicht eine Vibration des Schließkolbens 46, da durch die Ausgleichsöffnung 59 nur langsam Kraftstoff in den zweiten Zylinderteilraum 58 ein- und ausgeleitet wird und dadurch nur bei längerfristigen Druckänderungen des Kraftstoffes im Bereich der Zulauföffnung 47 eine gedämpfte Bewegung des Schließkolbens 46 bewirkt wird. Der Dichtsitz 54 ermöglicht in vorteilhafter Weise in der Schließstellung des Schließkolbens 46 eine vollständige Abdichtung des Überströmventils 41.

In Fig. 6 ist ein Längsschnitt eines erfindungsgemäßen Überströmventils 41 dargestellt. Im Nachfolgenden werden im Wesentlichen nur die Unterschiede zu dem in Fig. 5 dargestellten Überströmventil 41 aus dem Stand der Technik beschrieben. Das Ventilgehäuse 45 weist außenseitig kein Gewinde 60 als Fixierungseinrichtung 38 zur axialen Befestigung des Ventilgehäuses 45 an einem Gehäuse 8 der Hochdruckpumpe 1 auf. Das erfindungsgemäße Überströmventil 41 kann somit nicht in axialer Richtung, das heißt in Richtung einer Längsachse 77 des Ventils 42 bzw. einer Längsachse 77 der als Bohrung 64 ausgebildeten Aussparung 61 an dem Gehäuse 8 der Hochdruckpumpe (Fig. 7) in axialer Richtung befestigt werden. Zur axialen Befestigung des Überströmventils 41 liegt der Dichtring 63 an der Dichtnut 62 des Ventilgehäuses 45 auf einem Absatz 78 an dem Gehäuse 8 der Hochdruckpumpe 1 (Fig. 7) auf. Das Ventil 42 weist ein erstes inneres Ende 72 und ein zweites äußeres Ende 73 auf. Auf dem zweiten äußeren Ende 73 des Überströmventils 41 liegt ein als Rücklaufstutzen 69 ausgebildeter Stutzen 68 auf. Der Stutzen 68 ist mittels eines Pressverbundes 71 fluiddicht und kraftschlüssig mit dem Gehäuse 8 der Hochdruckpumpe 1 verbunden.

In das Gehäuse 8 der Hochdruckpumpe 1 ist - wie bereits erwähnt - eine als Bohrung 64 ausgebildete Aussparung 61 mit einer Längsachse 77 eingearbeitet. Die Bohrung 64 weist ein erstes inneres Ende 65 und ein zweites äußeres Ende 66 auf. Aufgrund des Aufliegens des zweiten äußeren Endes 73 des Überströmventils 41 auf dem Ende des Stutzens 68 und dem Aufliegen des Dichtringes 63 auf dem Absatz 78 des Gehäuses 8 ist das Ventil 42 in axialer Richtung innerhalb der Bohrung 64 befestigt. Das erfindungsgemäße Überströmventil 41 weist nur zwischen den beiden Ablauföffnungen 49 und der Zulauföffnung 47 an dem ersten inneren Ende 72 des Überströmventils 41 den Dichtring 63 auf, sodass dadurch ein Zwischenraum 74 in Richtung der Längsachse 77, beginnend von den beiden Ablauföffnungen 49 bzw. dem Dichtring 63 bis zu dem zweiten äußeren Ende 73 des Überströmventils 41 von aus den beiden Ablauföffnungen 49 ausströmenden Kraftstoff bei einem geöffneten Schließkolben 46 durchströmbar ist. Am Ende des Stutzens 68, welcher innerhalb der Bohrung 64 angeordnet ist, sind mehrere Radialstutzennuten 76 ausgebildet, sodass der durch den Zwischenraum 74 strömende Kraftstoff im Bereich des zweiten äußeren Endes 73 des Überströmventils 41 durch diese Radialstutzennuten 76 in radialer Richtung zu einem Stutzenkanal 70 strömen kann. Aufgrund der Schnittbildung in Fig. 7 ist nur einer der Vielzahl von Radialstutzennutzen 76 sichtbar. Der ringförmige Zwischenraum 74 ist zusätzlich in einen fiktiven Teilzwischenraum 75 unterteilt und der Teilzwischenraum 75 beginnt in axialer Richtung an der Ausgleichsöffnung 49 und endet an dem zweiten äußeren Ende 73 des Überströmventils 41.

Durch den Aussparungszulaufkanal 67 als Strömungskanal 43 wird der Kraftstoff aus dem Schmierraum 40 ausgeleitet und durch den Stutzenkanal 70 wird der Kraftstoff durch den Stutzenkanal 70 als Strömungskanal 43 der Kraftstoffrücklaufleitung 34 zugeführt. Die Kraftstoffrücklaufleitung 34 (nicht in Fig. 7 dargestellt) ist am äußeren Ende des Stutzens 68 befestigt. Der Kraftstoff strömt durch eine Mündung 79 des Aussparungszulaufkanales 67 in die Aussparung 61 ein und von der Aussparung 61 durch den Zulaufkanal 48 in das Überströmventil 41 bei einem geöffnetem Schließkolben 46. Von dem ersten Zylinderteilraum 57 strömt der Kraftstoff durch die beiden Ablauföffnungen 49 in den Zwischenraum 74 und von dem Zwischenraum 74 in den Stutzenkanal 70 als Strömungskanal 43, so dass auch das zweite äußere Ende der Aussparung 61 als Strömungskanal 43 dient.

Die Kraftstoffrücklaufleitung 34 weist keine Verengung bzw. keinen Staudruck auf, sodass bei einer abgeschalteten Hochdruckpumpe 1 und einer abgeschalteten Vorförderpumpe 35 die Kraftstoffrücklaufleitung 34 und damit auch der Stutzenkanal 70 sowie der Zwischenraum 74 von Kraftstoff leer läuft, das heißt mit Luft befüllt ist. Bei einer Inbetriebnahme der Hochdruckpumpe 1 und der Vorförderpumpe 35 ist die Vorförderpumpe 35 in der Förderleistung dahingehend ausgelegt, dass im normalen Betrieb der Schließkolben 46 geringfügig geöffnet ist, um eine Kühlung der Komponenten innerhalb des Schmierraumes 40 zu gewährleisten. Dadurch wird aufgrund des geöffneten Schließkolbens 46 mit der Inbetriebnahme der Vorförderpumpe 35 ständig der Zwischenraum 74 von Kraftstoff durchströmt und dadurch auch der Stutzenkanal 70, sodass ein unter Umständen vorhandenes Luftvolumen in dem Zwischenraum 74 und dem Stutzenkanal 70 unverzüglich mit Kraftstoff befüllt wird und dadurch die Luft aus dem Zwischenraum 74 in sehr kurzer Zeit nach dem Starten der Vorförderpumpe 35 und der Hochdruckpumpe 1 entfernt wird. Der Federraum 58 bzw. der zweite Zylinderteilraum 58 steht in fluidleitender Verbindung mit der Ausgleichsöffnung 49 mit dem Zwischenraum 74 bzw. dem Teilzwischenraum 75. Dadurch kann nach dem Starten der Vorförderpumpe 35 und der Hochdruckpumpe 1 ein in dem Federraum 58 vorhandenes Volumen an Luft durch die Ausgleichsöffnung 59 unverzüglich und schnell entfernt und mit Kraftstoff befüllt werden, da aufgrund der Hubbewegung des Schließkolbens 46 und der vorhandenen Füllung des Zwischenraumes 74 mit Kraftstoff sofort Kraftstoff in den Federraum 58 einströmen kann und dadurch der Federraum 58 nach dem Starten der Hochdruckpumpe 1 und der Vorförderpumpe 35 in kurzer Zeit mit Kraftstoff befüllt werden kann. Aufgrund dieser schnellen Befüllung nach dem Starten der Vorförderpumpe 35 und der Hochdruckpumpe 1 des Federraumes 58 mit Kraftstoff, ist eine Dämpfung des Schließkolbens 46 schnell gewährleistet, sodass dadurch keine Schwingungsbewegungen des Schließkolbens 46 auftreten.

Insgesamt betrachtet sind mit der erfindungsgemäßen Hochdruckpumpe 1 wesentliche Vorteile verbunden. Die Kraftstoffrücklaufleitung weist zur Verringerung des Energieverbrauchs keine Verengung und damit keinen Staudruck auf. Bei einer abgeschalteten Hochdruckpumpe 1 und einer abgeschalteten Vorförderpumpe 35 kann dadurch Luft in den Zwischenraum 74 und auch in den Federraum 51 eintreten. Nach dem Starten der Hochdruckpumpe 1 und der Vorförderpumpe 35 wird aufgrund der Dimensionierung des Überströmventils 41 der Zwischenraum 74 unverzüglich mit Kraftstoff in kurzer Zeit befüllt und aufgrund der fluidleitenden Verbindung von dem Zwischenraum 74 in dem Federraum 58 durch die Ausgleichsöffnung 59 kann auch der Federraum 58 in kurzer Zeit mit Kraftstoff befüllt werden, sodass dadurch keine Schwingungsbewegungen an dem Schließkolben 46 über einen längeren Zeitraum auftreten.

## Patentansprüche

1. Hochdruckpumpe (1) zum Fördern von Kraftstoff, z. B. Diesel oder Benzin, umfassend
- ein Gehäuse (8),
- wenigstens einen Kolben (5) zum Fördern von Kraftstoff,
- wenigstens einen Zylinder (6) zur Lagerung des wenigstens einen Kolbens (5),
- eine in dem Gehäuse (8) ausgebildete Aussparung (61) zur Anordnung eines Überströmventils (41),
- ein innerhalb der Aussparung (61) angeordnetes Überströmventil (41) mit einer Zulauföffnung (47) und wenigstens einer Ablauföffnung (49), wobei die Aussparung (61) ein erstes inneres Ende (65) und ein zweites äußeres Ende (66) aufweist,
das Überströmventil (41)) umfassend
- ein Ventilgehäuse (45) mit einem Ventilzylinder (44),
- einen innerhalb des Ventilzylinders (44) zwischen einer Schließstellung und Öffnungsstellung beweglichen Schließkolben (46), so dass in der Schließstellung das Ventil (42) geschlossen und in der Öffnungsstellung das Ventil (42) geöffnet ist,
- eine Zulauföffnung (47) zur Zuführung eines Fluides innerhalb eines von dem Ventilzylinder (44) eingeschlossenen Zylinderraumes (56),
- wenigstens eine Ablauföffnung (49) zur Abführung des in den Zylinderraum (56) eingeleiteten Fluides,
- ein mit dem Schließkolben (46) verbundenes elastisches Ventilelement (51), insbesondere Ventilfeder (52), mit welcher auf den Schließkolben (46) eine Druckkraft aufbringbar ist, die entgegengesetzt zu einer von dem Fluid innerhalb des Zylinderraumes (56) auf den Schließkolben (46) aufbringbaren Druckkraft ausgerichtet ist, so dass der Schließkolben (46) mittels der von dem elastischen Ventilelement (51) und dem Fluid auf den Schließkolben (46) aufgebrachten Druckkraft zwischen der Schließstellung der Öffnungsstellung bewegbar ist, wobei
- das Ventilgehäuse (45) außenseitig keine Fixierungseinrichtung (38) zur axialen Befestigung in der Aussparung (61) an dem Gehäuse (8) der Hochdruckpumpe (1) aufweist,
**dadurch gekennzeichnet, dass**
die Hochdruckpumpe eine Antriebswelle (2) mit wenigstens einem Nocken (3) und einen Schmierraum (40) umfasst, wobei sich der wenigstens eine Kolben (5) mittelbar auf der Antriebswelle (2) mit dem wenigstens einen Nocken (3) abstützt, so dass von dem wenigstens einen Kolben (5) eine Translationsbewegung aufgrund einer Rotationsbewegung der Antriebswelle (2) ausführbar ist,
und das zweite äußere Ende (66) der Aussparung (61) zum Durchleiten von Kraftstoff durch den Schmierraum (40) dient und
der Zylinderraum (56) von dem Schließkolben (46) in einen ersten Zylinderteilraum (57) und einen zweiten Zylinderteilraum (58) unterteilt ist und in den ersten Zylinderteilraum (57) die Zulauföffnung (47) und die wenigstens eine Ablauföffnung (49) mündet und das elastische Ventilelement (51) innerhalb des zweiten Zylinderteilraumes (58) als Federraum (58) angeordnet ist und in den zweiten Zylinderteilraum (58) eine Ausgleichsöffnung (59) durch das Ventilgehäuse (45) mündet.

2. Hochdruckpumpe nach Anspruch 1,
**dadurch gekennzeichnet, dass**
das zweite äußere Ende (66) der Aussparung (61) zum Ausleiten von Kraftstoff aus der Aussparung (61) dient als einen Strömungskanal (43).

3. Hochdruckpumpe nach Anspruch 1 oder 2,
**dadurch gekennzeichnet, dass**
das Ventilgehäuse (45) außenseitig kein Gewinde (60) zur axialen Befestigung in der Aussparung (61) an dem Gehäuse (8) der Hochdruckpumpe (1) aufweist,

4. Hochdruckpumpe nach einem oder mehreren der vorhergehenden Ansprüche,
**dadurch gekennzeichnet, dass**
die Ausgleichsöffnung (59) radial durch das Ventilgehäuse (45) mündet.

5. Hochdruckpumpe nach einem oder mehreren der vorhergehenden Ansprüche,
**dadurch gekennzeichnet, dass**
in Richtung einer Längsachse (77) des Ventils (42) nur zwischen der Zulauföffnung (47) und der wenigstens einen Ablauföffnung (49) eine Dichtnut (62) und/oder ein Dichtring (63), insbesondere außenseitig, an dem Ventilgehäuse (45) ausgebildet und/oder angeordnet ist.

6. Hochdruckpumpe nach einem oder mehreren der vorhergehenden Ansprüche,
**dadurch gekennzeichnet, dass**
in die Aussparung (61) ein Aussparungszulaufkanal (67) mündet und die Zulauföffnung (47) des Überströmventils (41) einen kleineren Abstand in Richtung einer Längsachse (77) der Aussparung (61) zu einer Mündung (79) des Aussparungszulaufkanales (67) in die Aussparung (61) aufweist als die wenigstens eine Ablauföffnung (49) des Überströmventils (41) und/oder
die Aussparung (61) als eine Bohrung (64) ausgebildet ist.

7. Hochdruckpumpe nach einem oder mehreren der vorhergehenden Ansprüche,
**dadurch gekennzeichnet, dass**
zwischen dem Gehäuse (8) der Hochdruckpumpe (1) und dem Überströmventil (41) ein Dichtring (63) ausgebildet ist und vorzugsweise der Dichtring (63) in Richtung der Längsachse (77) der Aussparung (61) zwischen der Zulauföffnung (47) und der wenigstens einen Ablauföffnung (49) ausgerichtet ist.

8. Hochdruckpumpe nach einem oder mehreren der vorhergehenden Ansprüche,
**dadurch gekennzeichnet, dass**
im Bereich des zweiten äußeren Endes (66) der Aussparung (61) ein Stutzen (68), insbesondere ein Rücklaufstutzen (69), mit einem Stutzenkanal (70) innerhalb der Aussparung (61) angeordnet ist und der Stutzenkanal (70) zum Durchleiten von Kraftstoff dient.

9. Hochdruckpumpe nach Anspruch 8,
**dadurch gekennzeichnet, dass**
ein äußeres axiales Ende (73) des Überströmventils (41) auf dem Stutzen (68) aufliegt, so dass dadurch das Überströmventil (41) in axiale Richtung in der Aussparung (61) befestigt ist.

10. Hochdruckpumpe nach Anspruch 8 oder 9,
**dadurch gekennzeichnet, dass**
der Stutzen (68) mittels eines Pressverbundes mit dem Gehäuse (8) der Hochdruckpumpe (1) verbunden ist innerhalb der Aussparung (61).

11. Hochdruckpumpe nach einem oder mehreren der vorhergehenden Ansprüche,
**dadurch gekennzeichnet, dass**
in axialer Richtung des Überströmventils (41) zwischen der Ablauföffnung (49) des Überströmventils (41) und dem äußeren axialen Ende (73) des Überströmventils (41) zwischen dem Ventilgehäuse (45) und dem Gehäuse (8) der Hochdruckpumpe (1) ein, insbesondere ringförmiger, Zwischenraum (74) ausgebildet ist zum Durchleiten des Kraftstoffe von der Ablauföffnung (49) zu dem äußeren axialen Ende (73) des Überströmventils (41) und vorzugsweise zu dem zweiten Ende (66) der Aussparung (61).

12. Hochdruckpumpe nach Anspruch 11,
**dadurch gekennzeichnet, dass**
das Hubvolumen des Ventilkolbens (46) größer ist als das Volumen des Zwischenraumes (74).

13. Hochdruckpumpe nach Anspruch 11 oder 12,
**dadurch gekennzeichnet, dass**
der Zwischenraum (74) in einen axialen Teilzwischenraum (75) zwischen einer Ausgleichsöffnung (59) in den zweiten Zylinderteilraumes (58) als Federraum (58) und dem äußeren axialen Ende (73) des Überströmventils (41) aufgeteilt ist und das Hubvolumen des Ventilkolbens (46) größer ist als das Volumen des Teilzwischenraumes (75).

14. Hochdruckpumpe nach einem oder mehreren der vorhergehenden Ansprüche,
**dadurch gekennzeichnet, dass**
die Zulauföffnung (47) des Überströmventils (41) an einem inneren axialen Ende (72) des Überströmventils (41) ausgebildet ist.

15. Hochdruckeinspritzsystem (36) für einen Verbrennungsmotor (39), insbesondere für ein Kraftfahrzeug, umfassend
- eine Hochdruckpumpe (1) mit einem Schmierraum (40) und einem Überströmventil (41),
- eine Vorförderpumpe (35),
- ein Hochdruck-Rail (30),
**dadurch gekennzeichnet, dass**
die Hochdruckpumpe (1) gemäß einem oder mehreren der vorhergehenden Ansprüche ausgebildet ist.

## Claims

1. High-pressure pump (1) for delivering fuel, for example diesel or gasoline, comprising
- a housing (8),
- at least one piston (5) for delivering fuel,
- at least one cylinder (6) for the mounting of the at least one piston (5),
- a recess (61) which is formed in the housing (8) and which serves for the arrangement of an overflow valve (41),
- an overflow valve (41) which is arranged within the recess (61) and which has an inlet opening (47) and at least one outlet opening (49), wherein the recess (61) has a first, inner end (65) and a second, outer end (66),
the overflow valve (41) comprising
- a valve housing (45) with a valve cylinder (44),
- a closing piston (46) which is movable within the valve cylinder (44) between a closed position and an open position, such that in the closed position, the valve (42) is closed, and in the open position, the valve (42) is open,
- an inlet opening (47) for the feed of a fluid within a cylinder chamber (56) enclosed by the valve cylinder (44),
- at least one outlet opening (49) for the discharge of the fluid that has been introduced into the cylinder chamber (56),
- an elastic valve element (51), in particular valve spring (52), which is connected to the closing piston (46) and by means of which a pressure force can be exerted on the closing piston (46), which pressure force is oriented oppositely to a pressure force that can be imparted on the closing piston (46) by the fluid within the cylinder chamber (56), such that the closing piston (46) is movable between the closed position and the open position by means of the pressure force exerted on the closing piston (46) by the elastic valve element (51) and by the fluid, wherein
- the valve housing (45) has, on the outer side, no fixing device (38) for axial fastening in the recess (61) on the housing (8) of the high-pressure pump (1),
**characterized in that**
the high-pressure pump comprises a drive shaft (2) with at least one cam (3) and comprises a lubrication chamber (40), wherein the at least one piston (5) is supported indirectly on the drive shaft (2) by means of the at least one cam (3), such that the at least one piston (5) can perform a translational movement on the basis of a rotational movement of the drive shaft (2), and the second, outer end (66) of the recess (61) serves for conducting fuel through the lubrication chamber (40), and
the cylinder chamber (56) is divided by the closing piston (46) into a first cylinder chamber part (57) and a second cylinder chamber part (58), and the inlet opening (47) and the at least one outlet opening (49) open into the first cylinder chamber part (57), and the elastic valve element (51) is arranged within the second cylinder chamber part (58) as spring chamber (58), and a compensation opening (59) opens into the second cylinder chamber part (58) through the valve housing (45).

2. High-pressure pump according to Claim 1, **characterized in that**
the second, outer end (66) of the recess (61) serves as a flow duct (43) for conducting fuel out of the recess (61).

3. High-pressure pump according to Claim 1 or 2, **characterized in that**
the valve housing (45) has, on the outer side, no thread (60) for axial fastening in the recess (61) on the housing (8) of the high-pressure pump (1).

4. High-pressure pump according to one or more of the preceding claims,
**characterized in that**
the compensation opening (59) opens out radially through the valve housing (45).

5. High-pressure pump according to one or more of the preceding claims,
**characterized in that**,
in the direction of a longitudinal axis (77) of the valve (42), a sealing groove (62) and/or a sealing ring (63) is formed and/or arranged, in particular at the outside, on the valve housing (45) only between the inlet opening (47) and the at least one outlet opening (49).

6. High-pressure pump according to one or more of the preceding claims,
**characterized in that**
a recess inlet duct (67) opens into the recess (61), and the inlet opening (47) of the overflow valve (41) has a smaller spacing, in the direction of a longitudinal axis (77) of the recess (61), to a mouth (79) of the recess inlet duct (67) into the recess (61) than the at least one outlet opening (49) of the overflow valve (41),
and/or the recess (61) is formed as a bore (64).

7. High-pressure pump according to one or more of the preceding claims,
**characterized in that**
a sealing ring (63) is formed between the housing (8) of the high-pressure pump (1) and the overflow valve (41), and preferably, in the direction of the longitudinal axis (77) of the recess (61), the sealing ring (63) is oriented between the inlet opening (47) and the at least one outlet opening (49).

8. High-pressure pump according to one or more of the preceding claims,
**characterized in that**
a connector (68), in particular a return connector (69), with a connector duct (70) is arranged within the recess (61) in the region of the second, outer end (66) of the recess (61), and the connector duct (70) serves for conducting fuel.

9. High-pressure pump according to Claim 8, **characterized in that**
an outer axial end (73) of the overflow valve (41) lies against the connector (68) such that, in this way, the overflow valve (41) is fixed in the axial direction in the recess (61).

10. High-pressure pump according to Claim 8 or 9, **characterized in that**
the connector (68) is connected to the housing (8) of the high-pressure pump (1) within the recess (61) by means of a press fit.

11. High-pressure pump according to one or more of the preceding claims,
**characterized in that**
an in particular ring-shaped intermediate space (74) is formed, between the outlet opening (49) of the overflow valve (41) and the outer axial end (73) of the overflow valve (41) in the axial direction of the overflow valve (41), between the valve housing (45) and the housing (8) of the high-pressure pump (1), which intermediate space serves for conducting the fuel from the outlet opening (49) through to the outer axial end (73) of the overflow valve (41) and preferably to the second end (66) of the recess (61).

12. High-pressure pump according to Claim 11, **characterized in that**
the swept volume of the valve piston (46) is larger than the volume of the intermediate space (74).

13. High-pressure pump according to Claim 11 or 12, **characterized in that**
the intermediate space (74) is divided into an axial intermediate space part (75) between a compensation opening (59) into the second cylinder chamber part (58) as spring chamber (58) and the outer axial end (73) of the overflow valve (41), and the swept volume of the valve piston (46) is larger than the volume of the intermediate space part (75).

14. High-pressure pump according to one or more of the preceding claims,
**characterized in that**
the inlet opening (47) of the overflow valve (41) is formed on an inner axial end (72) of the overflow valve (41).

15. High-pressure injection system (36) for an internal combustion engine (39), in particular for a motor vehicle, comprising
- a high-pressure pump (1) with a lubrication chamber (40) and an overflow valve (41),
- a predelivery pump (35),
- a high-pressure rail (30),
**characterized in that**
the high-pressure pump (1) is designed according to one or more of the preceding claims.

## Revendications

1. Pompe à haute pression (1) pour refouler du carburant, par exemple du diesel ou de l'essence, comprenant
- un boîtier (8),
- au moins un piston (5) pour refouler du carburant,
- au moins un cylindre (6) pour supporter l'au moins un piston (5),
- un évidement (61) réalisé dans le boîtier (8) pour disposer une soupape de débordement (41),
- une soupape de débordement (41) disposée à l'intérieur de l'évidement (61) avec une ouverture d'alimentation (47) et au moins une ouverture d'écoulement (49), l'évidement (61) présentant une première extrémité interne (65) et une deuxième extrémité externe (66),
la soupape de débordement (41) comprenant
- un boîtier de soupape (45) avec un cylindre de soupape (44),
- un piston de fermeture (46) déplaçable à l'intérieur du cylindre de soupape (44) entre une position de fermeture et une position d'ouverture, de telle sorte que dans la position de fermeture, la soupape (42) soit fermée et que dans la position d'ouverture, la soupape (42) soit ouverte,
- une ouverture d'alimentation (47) pour l'alimentation d'un fluide à l'intérieur d'un espace de cylindre (56) inclus dans le cylindre de soupape (44),
- au moins une ouverture d'écoulement (49) pour l'évacuation de fluide introduit dans l'espace de cylindre (56),
- un élément de soupape élastique (51) connecté au piston de fermeture (46), en particulier un ressort de soupape (52) avec lequel une force de pression peut être appliquée sur le piston de fermeture (46), laquelle est orientée à l'opposé d'une force de pression pouvant être appliquée par le fluide à l'intérieur de l'espace de cylindre (56) sur le piston de fermeture (46) de telle sorte que le piston de fermeture (46) puisse être déplacé au moyen de la force de pression appliquée par l'élément de soupape élastique (51) et par le fluide sur le piston de fermeture (46) entre la position de fermeture et la position d'ouverture,
- le boîtier de soupape (45) ne présentant du côté extérieur aucun dispositif de fixation (38) pour la fixation axiale dans l'évidement (61) au niveau du boîtier (8) de la pompe à haute pression (1),
**caractérisée en ce que**
la pompe à haute pression comprend un arbre d'entraînement (2) avec au moins une came (3) et un espace de lubrification (40), l'au moins un piston (5) s'appuyant de manière indirecte sur l'arbre d'entraînement (2) avec l'au moins une came (3) de telle sorte qu'un mouvement de translation puisse être effectué par l'au moins un piston (5) sur la base d'un mouvement de rotation de l'arbre d'entraînement (2), et la deuxième extrémité externe (66) de l'évidement (61) servant à guider le carburant travers l'espace de lubrification (40) et l'espace de cylindre (56) étant divisé par le piston de fermeture (46) en un premier espace de cylindre partiel (57) et un deuxième espace de cylindre partiel (58) et l'ouverture d'alimentation (47) et l'au moins une ouverture d'écoulement (49) débouchant dans le premier espace de cylindre partiel (57) et l'élément de soupape élastique (51) étant disposé à l'intérieur du deuxième espace de cylindre partiel (58) sous forme d'espace de ressort (58) et une ouverture de compensation (59) débouchant dans le deuxième espace de cylindre partiel (58) à travers le boîtier de soupape (45).

2. Pompe à haute pression selon la revendication 1, **caractérisée en ce que**
la deuxième extrémité externe (66) de l'évidement (61) pour évacuer du carburant hors de l'évidement (61) sert de canal d'écoulement (43).

3. Pompe à haute pression selon la revendication 1 ou 2,
**caractérisée en ce que**
le boîtier de soupape (45) ne présente du côté extérieur aucun filetage (60) pour la fixation axiale dans l'évidement (61) au niveau du boîtier (8) de la pompe à haute pression (1).

4. Pompe à haute pression selon l'une quelconque ou plusieurs des revendications précédentes, **caractérisée en ce que**
l'ouverture de compensation (59) débouche radialement à travers le boîtier de soupape (45).

5. Pompe à haute pression selon l'une quelconque ou plusieurs des revendications précédentes, **caractérisée en ce que**
dans la direction d'un axe longitudinal (77) de la soupape (42) seulement entre l'ouverture d'alimentation (47) et l'au moins une ouverture d'écoulement (49), une rainure d'étanchéité (62) et/ou une bague d'étanchéité (63), est réalisée et/ou disposée, en particulier du côté extérieur, sur le boîtier de soupape (45).

6. Pompe à haute pression selon l'une quelconque ou plusieurs des revendications précédentes, **caractérisée en ce**
**qu'**un canal d'alimentation d'évidement (67) débouche dans l'évidement (61) et l'ouverture d'alimentation (47) de la soupape de débordement (41) présente un plus petit espacement dans la direction d'un axe longitudinal (77) de l'évidement (61) à une embouchure (79) du canal d'alimentation d'évidement (67) dans l'évidement (61) que l'au moins une ouverture d'écoulement (49) de la soupape de débordement (41),
et/ou **en ce que**
l'évidement (61) est réalisé sous forme d'alésage (64).

7. Pompe à haute pression selon l'une quelconque ou plusieurs des revendications précédentes, **caractérisée en ce**
**qu'**entre le boîtier (8) de la pompe à haute pression (1) et la soupape de débordement (41) est réalisée une bague d'étanchéité (63), et de préférence la bague d'étanchéité (63) est orientée dans la direction de l'axe longitudinal (77) de l'évidement (61) entre l'ouverture d'alimentation (47) et l'au moins une ouverture d'écoulement (49).

8. Pompe à haute pression selon l'une quelconque ou plusieurs des revendications précédentes, **caractérisée en ce que**
dans la région de la deuxième extrémité extérieure (66) de l'évidement (61), une tubulure (68), en particulier une tubulure de retour (69) avec un canal de tubulure (70), est disposée à l'intérieur de l'évidement (61), et le canal de tubulure (70) sert à guider le carburant.

9. Pompe à haute pression selon la revendication 8, **caractérisée en ce**
**qu'**une extrémité axiale extérieure (73) de la soupape de débordement (41) s'applique sur la tubulure (68) de telle sorte que de ce fait la soupape de débordement (41) soit fixée dans la direction axiale dans l'évidement (61).

10. Pompe à haute pression selon la revendication 8 ou 9,
**caractérisée en ce que**
la tubulure (68) est connectée au moyen d'un assemblage par pressage au boîtier (8) de la pompe à haute pression (1) à l'intérieur de l'évidement (61).

11. Pompe à haute pression selon l'une quelconque ou plusieurs des revendications précédentes, **caractérisée en ce que**
dans la direction axiale de la soupape de débordement (41) entre l'ouverture d'écoulement (49) de la soupape de débordement (41) et l'extrémité axiale extérieure (73) de la soupape de débordement (41) entre le boîtier de soupape (45) et le boîtier (8) de la pompe à haute pression (1) est réalisé un espace intermédiaire (74), notamment annulaire, pour guider le carburant depuis l'ouverture d'écoulement (49) jusqu'à l'extrémité axiale extérieure (73) de la soupape de débordement (41) et de préférence jusqu'à la deuxième extrémité (66) de l'évidement (61).

12. Pompe à haute pression selon la revendication 11, **caractérisée en ce que**
le volume nominal du piston de soupape (46) est supérieur au volume de l'espace intermédiaire (74).

13. Pompe à haute pression selon la revendication 11 ou 12,
**caractérisée en ce que**
l'espace intermédiaire (74) est divisé en un espace intermédiaire partiel axial (75) entre une ouverture de compensation (59) dans le deuxième espace de cylindre partiel (58) en tant qu'espace de ressort (58) et l'extrémité axiale extérieure (73) de la soupape de débordement (41) et le volume nominal du piston de soupape (46) est supérieur au volume de l'espace intermédiaire partiel (75).

14. Pompe à haute pression selon l'une quelconque ou plusieurs des revendications précédentes, **caractérisée en ce que**
l'ouverture d'alimentation (47) de la soupape de débordement (41) est réalisée au niveau d'une extrémité axiale intérieure (72) de la soupape de débordement (41).

15. Système d'injection à haute pression (36) pour un moteur à combustion (39), en particulier pour un véhicule automobile, comprenant
- une pompe à haute pression (1) avec un espace de lubrification (40) et une soupape de débordement (41),
- une pompe de pré-refoulement (35),
- un rail haute pression (30),
**caractérisé en ce**
**qu'**une pompe à haute pression (1) est réalisée selon l'une quelconque ou plusieurs des revendications précédentes.
